# EUROPÄISCHE PATENTSCHRIFT

(11) **EP 1 604 053 B1**
(45) Veröffentlichungstag und Bekanntmachung des Hinweises auf die Patenterteilung: **09.06.2010**
(21) Anmeldenummer: 04710356.9
(22) Anmeldetag: 12.02.2004
(51) Int. Cl.: D01H 4/32

(54) **AUFLÖSEWALZE FÜR ROTORSPINNMASCHINEN**
OPENING CYLINDER FOR ROTOR SPINNING MACHINES
CYLINDRE D'OUVERTURE POUR METIERS A FILER A TURBINE

(30) Priorität: 07.03.2003 DE 10309926; 01.08.2003 DE 10335275
(43) Veröffentlichungstag der Anmeldung: 14.12.2005
(73) Patentinhaber: Oerlikon Textile GmbH & Co. KG, 42897 Remscheid (DE)
(72) Erfinder: WASSENHOVEN, Heinz-Georg, 41065 Mönchengladbach (DE); LANDOLT, Claus-Dieter, 41179 Mönchengladbach (DE)
(74) Vertreter: Hamann, Arndt
(86) Internationale Anmeldenummer: PCT/EP2004/001298
(87) Internationale Veröffentlichungsnummer: WO 2004/079063

(56) Entgegenhaltungen:
- EP-A- 0 013 169
- DE-A- 10 209 008
- US-A- 5 555 714

## Beschreibung

Die Erfindung betrifft eine Auflösewalze für Rotorspinnmaschinen nach dem Oberbegriff des Anspruchs 1 sowie einen Sägezahndraht nach dem Oberbegriff des Anspruchs 7.

Derartige Auflösewalzen dienen dazu, ein vorgelegtes Faserband in Einzelfasern aufzulösen. Die Einzelfasern werden anschließend von der Auflösewalze durch einen Faserleitkanal dem Spinnrotor der Rotorspinnmaschine zugeführt und zu einem Faden gesponnen. Für die Funktion der mit hoher Drehzahl rotierenden Auflösewalze ist es wichtig, daß die Mitnahme der Einzelfasern durch die Auflösewalze in ausreichendem Maße erfolgt und das Ablösen der Einzelfasern von der Auflösewalze, das infolge der Zentrifugalkraft und des an der Mündung des Faserleitkanals herrschenden Unterdrucks bewirkt wird, nicht behindert ist.

Die DE 41 24 714 A1 beschreibt, daß eine Faserstreckung stattfindet, solange die Fasern des vorgelegten Faserbandes noch von der Einzugswalze festgehalten werden. Die Einzelfaser wird von der Auflösewalze aus dem Faserbart gelöst, beschleunigt und weitertransportiert. Um die Mitnahme zu fördern, sollen die Zahnflanken nicht zu glatt sein, sondern eine gewisse Rauhigkeit aufweisen. In der Ablösezone der Auflösewalze ist jedoch diese Rauhigkeit unerwünscht und behindert das Ablösen der Fasern von der Auflösewalze. Zur Überwindung dieses Nachteils und zur Verbesserung der Mitnahme und des Ablösens der Einzelfasern weist die in der DE 41 24 714 A1 beschriebene Auflösewalze Öffnungen auf, durch die im Auflösebereich Luft angesogen und im Ablösebereich Luft ausgeblasen wird. Diese Auflösewalzen mit luftunterstützter Funktion sind baulich aufwendig und kostspielig. Wegen der im Bereich der Auflösewalze stets vorhandenen Schmutzteile, wie zum Beispiel Flugstaub und Faserteile, besteht eine hohe Gefahr der Verschmutzung der Öffnungen und damit verbundener Funktionsbeeinträchtigung.

Die DE 195 09 743 A1 zeigt eine Auflösewalze, bei der die Mitnahme der Einzelfasern durch die Zähne der Auflösewalze dadurch verbessert werden soll, daß durch bestimmte Ausbildung des Zahnrückens die Fläche der Zahnflanken vergrößert wird. Durch die größere Fläche soll die Reibung zwischen Zahnflanken und Fasern verstärkt und somit eine Mitnahme der Fasern von den Zahnflanken verbessert werden. Das Ablösen der nach dem Auskämmen mitgenommenen Fasern aus der Garnitur werde durch die stärkere Neigung des Zahnrückens nicht behindert. Es soll auf diese Weise ein guter Kompromiß zwischen den spinntechnisch erwünschten Wirkungen des Auskämmens, Mitnehmens und Ablösens der Fasern erreicht worden sein.

Rauhigkeit, insbesondere hohe Rauhigkeit, der Zahnflanken der Zähne, wie sie in der DE 41 24 714 A1 und der DE 195 09 743 A1 angesprochen wird, führt zu nachteiligen Faserschädigungen und zu erhöhter Verschmutzungsgefahr durch den Faserabrieb. Das Ablösen der Fasern wird durch die Rauhigkeit in unerwünschte Ausmaß behindert.

Eine Auflüsewalze gemäß den Oberbegriff des Anspruchs 1 wird durch US-A-5 555 714 offenbart.

Es ist Aufgabe der Erfindung, die Funktion der Auflösewalze zu verbessern.

Die Aufgabe wird mit einer Auflösewalze mit den Merkmalen des Anspruchs 1 sowie mit einem Sägezahndraht mit den Merkmalen des Anspruchs 7 gelöst.

Vorteilhafte Ausgestaltungen der Erfindung sind Gegenstand der Unteransprüche.

Während, wie beispielsweise aus der DE 195 09 743 A1 ersichtlich, eine Vielzahl von Winkeln bei der Ausbildung der Zahnform optimiert wird, wurde dem Winkel κ offenbar keine Bedeutung beigemessen. Üblicherweise beträgt der Winkel κ bei einer spiralförmig verlaufenden Zahnreihe etwa 0,5°. Die geringe erfindungsgemäße Veränderung des Winkels κ führt zu einer überraschend deutlichen Verbesserung der Funktion der Auflösewalze.

Die erfindungsgemäße Ausbildung der Auflösewalze bewirkt eine Verbesserung der Mitnahme der Fasern an der Auskämmstelle, ohne daß diese wie bei einer dem gleichen Ziel dienenden Erhöhung der Rauhigkeit zu einem schlechteren Ablösen der Einzelfasern von der Auflösewalze im Bereich der Mündung des Faserleitkanals führt. Die Zahnflanken können glatter gegenüber der Oberflächenrauhigkeit nach dem bekannten Stand der Technik ausgebildet sein, wodurch sich die Einzelfasern leichter von der Auflösewalze lösen, ohne daß die Mitnahme der Fasern an der Auskämmstelle unzureichend wird. Eine glattere Oberfläche der Zahnflanken wirkt vorteilhaft einer Faserschädigung und einem starken Auftreten von Staub und Faserteilen im Bereich des Spinnrotors entgegen.

Eine Ausbildung nach Anspruch 3 führt zu einer dichten Verteilung der Zähne auf dem Umfang des Garniturrings, wodurch eine ausreichend große Zahl von Zahneingriffen in das vorgelegte Fasermaterial und damit die erforderliche Auflösewirkung sichergestellt ist.

Die Zähne unterliegen während des Spinnbetriebs starkem Verschleiß, der ihre Wirkung beim Auskämmen des vorgelegten Faserbandes mindert. Um die erforderliche Garnqualität beibehalten zu können, muß die Zahngarnitur ausgewechselt werden. Bei Verwendung eines einstückigen Garniturringes gemäß. Anspruch 5 läßt sich die Auswechslung besonders schnell und einfach vornehmen. Bei einer Ausbildung gemäß Anspruch 6 braucht bei Verschleiß der Zähne lediglich der Sägezahndraht ausgetauscht zu werden.

Mit einer Ausbildung nach Anspruch 4 oder Anspruch 7 kann der Wert des Winkels K erreicht oder vergrößert werden, um einen erfindungsgemäßen Wert zu erreichen, ohne daß die Richtung der von den Zähnen gebildeten Reihen verändert werden muß. Ein Herstellen der Winkelstellung der vorauseilenden Zahnflanke des Zähne kann vorteilhaft zusammen mit dem Ausstanzen der Zahnform durch Verformung oder durch Materialabtragung erfolgen.

Der Einsatz einer erfindungsgemäßen Auflösewalze an einer Spinnstelle bewirkt eine verbesserte Mitnahme und Ablösung der Einzelfasern sowie eine Verminderung der Verschmutzung und führt zu einer Steigerung der Qualität des Garns, das an dieser Spinnstelle hergestellt wird.

Die Erfindung wird anhand eines in den Figuren dargestellten Ausführungsbeispiels erläutert.

Es zeigen:
- Fig. 1: eine vereinfachte Prinzipdarstellung einer Rotorspinnvorrichtung, teilweise im Schnitt,
- Fig. 2: eine vergrößerte schematische Darstellung eines mit Zähnen bestückten Garniturringes in Teilansicht,
- Fig. 3: eine Seitenansicht A eines Abschnitts einer Zahnreihe der Figur 2, teilweise im Schnitt,
- Fig. 4: eine vereinfachte Darstellung eines Abschnittes eines Sägezahndrahtes in Draufsicht.

Die in Figur 1 gezeigte Auflöseeinrichtung 1 umfaßt eine in einem Gehäuse 2 in Richtung des Pfeils 3 rotierende Auflösewalze 4. Vor der Auflöseeinrichtung 1 ist eine Speiseeinrichtung 5 angeordnet, mittels der der Auflösewalzen 4 ein Faserband 6 zugeführt wird. Die Speiseeinrichtung 5 umfaßt eine in Richtung des Pfeils 7 gegenüber der Auflösewalze 4 sehr langsam rotierende Speisewalze 8, die mit einem Speisetisch 29 zusammenwirkt und gemeinsam mit diesem eine Klemmstelle 9 für das Faserband 6 bildet. Die Speisewalze 8 rotiert kontinuierlich und führt die Fasern des Faserbandes 6 der Auflösewalze 4 zu. Die Auflösewalze 4 weist auf dem Umfang eine Vielzahl von nach außen gerichteten Zähnen 10 auf. Dies kann beispielsweise durch Aufwickeln eines Sägezahndrahtes auf den Grundkörper 36 der Auflösewalze 4 erzeugt werden. Gelangt das Fasermaterial des Faserbandes 6 in den Wirkbereich der Zähne 10, bildet sich ein sogenannter Faserbart 19, in dem das Fasermaterial gekämmt beziehungsweise dessen Fasern parallelisiert werden. Durch die kontinuierliche Drehbewegung der Speisewalze 8 und den damit bewirkten Weitertransport des Faserbandes 6 werden ständig Einzelfasern aus der Klemmstelle 9 freigegeben und von den Zähnen 10 der Auflösewalze 4 erfaßt. Die Einzelfasern werden von der Auflösewalze 4 bis in den Mündungsbereich 11 des Faserleitkanals 12 mitgeführt.

Im Mündungsbereich 11 werden die Einzelfasern durch das Zusammenwirken von Zentrifugalkraft und einer durch den Faserleitkanal 12 aufgebrachten Saugkraft von der Auflösewalze 4 gelöst und durch den Faserleitkanal 12 in den Spinnrotor 13 transportiert. Die Saugkraft entsteht durch Unterdruck, der im Bereich des Spinnrotors 13 mittels einer nicht dargestellten Unterdruckquelle erzeugt wird. Aus dem Spinnrotor 13 werden die Fasern durch ein Faserabzugsröhrchen 14 als fertiges Garn 15 abgezogen.

Weitere Einzelheiten von Auflösewalzen an Spinnstellen von Rotorspinnmaschinen sind zum Beispiel der DE 41 24 714 A1 oder der DE 195 09 743 A1 entnehmbar.

Figur 2 zeigt einen Garniturring 16, der seitlich von Ringbunden 17, 18 eingefaßt ist und auf seinem Umfang eine Vielzahl von Zähnen 10 aufweist. Die Rotationsrichtung des Garniturrings 16 ist durch den Richtungspfeil 27 angedeutet. Die Zähne 10 sind in Reihen 20 angeordnet, die um den Umfang des Garniturrings 16 umlaufen. Die Reihen 20 der Zähne 10 sind aus Vereinfachungsgründen nur abschnittsweise dargestellt. Die Zähne 10 der Reihen 20 sind jeweils symmetrisch zu einer Symmetrieebene längs der Mittellinie 21 ausgebildet. Weitere Reihen sind durch strichpunktiert dargestellte Abschnitte von Mittellinien 21 repräsentiert. Mittellinien 21 benachbarter, von den Zähnen 10 gebildeter Reihen 20, weisen einen Abstand D zueinander auf, der 2 mm beträgt.

Die Form der Zähne 10 ist in Figur 3 dargestellt. Die wesentlichen Flächen der Zähne 10 sind Zahnbrust 22, Zahnrücken 23 und Zahnflanken 24, 25, wobei in der Darstellung der Figur 3 nur jeweils eine der beiden Zahnflanken 24, 25, nämlich die Zahnflanke 25 sichtbar ist. Die Fläche der Zahnbrust 22 verläuft quer zur Mittellinie 21. Die Rotationsrichtung, in der sich die Zähne 10 bewegen, ist durch den Richtungspfeil 26 angezeigt. Durch den Kontakt mit der Zahnflanke 25 werden die in Figur 3 beispielhaft dargestellten Einzelfasern 28 von den Zähnen 10 mitgenommen und beschleunigt.

In der Darstellung der Figur 2 sind die Zahnflanken 24 und 25 parallel zueinander und parallel zur Mittellinie 21 der Reihe 20. Die Zahnflanken 24 und 25 sowie die Mittellinie 21 der Reihe 20 bilden mit der durch den Richtungspfeil 27 angezeigten Rotationsrichtung der Auflösewalze 4 einen spitzen Winkel κ, der in Figur 2 mit 1,7° ausgeführt ist. Durch die Schrägstellung unter dem Winkel κ zur Rotationsrichtung eilt die Zahnflanke 25 der Zahnflanke 24 jeweils etwas versetzt voraus.

Die erfindungsgemäße Ausrichtung der, Zähne 10 im Winkel κ verbessert das Herauslösen der Einzelfasern 28 aus dem Faserbart 19, das Beschleunigen und den Transport der Einzelfasern 28 durch den Garniturring 16 der Auflösewalze 4 bis zum Mündungsbereich 11 des Faserleitkanals 12. Das Ablösen der Einzelfasern 28 von den Zähnen 10 des Garniturrings 16 wird nicht behindert.

Figur 4 zeigt einen Abschnitt eines auf die Auflösewalze 4 aufgewickelten Sägezahndrahtes 30. Der Sägezahndraht 30 ist derart aufgewickelt, daß die in seiner Längsrichtung verlaufende Mittellinie 31 mit der Rotationsrichtung der Zähne 32 einen spitzen Winkel ε bildet. Die Rotationsrichtung ist durch den Richtungspfeil 33 angezeigt. Die Ausführung sowie die Anordung der Zähne 32 ist derart, daß ihre voreilenden Zahnflanken 34 mit der in Längsrichtung des Sägezahndrahtes 30 verlaufenden Mittellinie 31 einen Winkel λ und mit der Rotationsrichtung der Zähne 32 den Winkel κ bilden. Zu der durch das Aufwickeln auf die Auflösewalze 4 gewählten Ausrichtung der in Reihen 35 angeordneten Zähne 32 kommt eine Winkelstellung der Zahnflanke 34 zur Längsrichtung des Sägezahndrahtes 30 hinzu. Dabei gilt $κ = ε + λ .$

Bei Figur 4 ist zu Gunsten einer besseren Verdeutlichung der Winkelstellungen auf eine maßstabsgerechte Darstellung verzichtet worden.

Der Erfindungsgegenstand ist nicht auf das in den Figuren dargestellte Ausführungsbeispiel beschränkt. Insbesondere kann die Zahnform alternativ ausgebildet sein.

## Patentansprüche

1. Auflösewalze für Rotorspinnmaschinen, die auf ihrem Umfang eine Vielzahl von in Reihe stetig spiralförmig verlaufend angeordneten Zähnen (10) aufweist, die so ausgerichtet sind, daß deren vorauseilende Zahnflanken (24, 25) jeweils in Rotationsrichtung mit einem durch die Umlaufbahn des Zahnes beschriebenen Kreis der Auflösewalze einen spitzen Winkel bilden,
**dadurch gekennzeichnet,**
**daß** der spitze Winkel κ mindestens 1° und höchstens 2,5° zur Rotationsrichtung der Auflösewalze (4) beträgt.

2. Auflösewalze nach Anspruch 1, **dadurch gekennzeichnet, daß** der Winkel κ mindestens 1,5° und höchstens 2° beträgt.

3. Auflösewalze nach einem der Ansprüche 1 bis 2, **dadurch gekennzeichnet, daß** die Zähne (10) so in Reihen (20) angeordnet sind, daß ein konstanter Abstand D, der zwischen 1 mm und 2 mm beträgt, zwischen den Zähnen (10) benachbarter Reihen (20) bei gleichbleibender Winkelstellung der Zahnflanken (24, 25) gebildet wird und die Winkelstellung der Zähne (10) mit der Richtung der Reihen (20) übereinstimmt.

4. Auflösewalze nach Anspruch 1 oder 2, **dadurch gekennzeichnet, daß** die Auflösewalze (4) so ausgebildet ist, daß die vorauseilenden Zahnflanken (34) ihrer Zähne (32) jeweils einen spitzen Winkel λ mit der Richtung der Reihen (35) der Zähne (32) bilden.

5. Auflösewalze nach einem der Ansprüche 1 bis 4, **dadurch gekennzeichnet, daß** die Zähne (32) Teil eines einstückigen Garniturringes (16) sind.

6. Auflösewalze nach einem der Ansprüche 1 bis 4, **dadurch gekennzeichnet, daß** die Zähe (32) Teil eines Sägezahndrahtes (30) sind, der auf den Grundkörper der Auflösewalze (4) aufgebracht ist.

7. Sägezahndraht für Auflösewalzen gemäß Anspruch 6, **dadurch gekennzeichnet, daß** eine Zahnflanke (34) der Zähne (32) des Sägezahndrahtes (30) jeweils einen spitzen Winkel λ von mindestens 0,5° und höchstens 2,5° mit der Längsrichtung des Sägezahndrahtes (30) bildet.

8. Sägezahndraht nach Anspruch 7, **dadurch gekennzeichnet, daß** die Winkelstellung der Zahnflanke (34) des Zahnes (32) durch Verformung des Sägezahndrahtes (30) hergestellt ist.

9. Sägezahndraht nach Anspruch 7, **dadurch gekennzeichnet, daß** die Winkelstellung der Zahnflanke (34) des Zahnes (32) durch Materialabtragung hergestellt ist.

## Claims

1. Opening cylinder for rotor spinning machines, comprising a plurality of teeth (10) which are arranged to extend in a row in a continuous spiral-shaped manner on the periphery thereof and are aligned such that their advancing tooth flanks (24, 25) form an acute angle in each case in the direction of rotation with a circle of the opening cylinder described by the rotational path of the tooth,
**characterised in that**
the acute angle κ is at least 1° and at most 2.5° with respect to the direction of rotation of the opening cylinder (4).

2. Opening cylinder according to claim 1, **characterised in that** the angle κ is at least 1.5° and at most 2°.

3. Opening cylinder according to either of claims 1 or 2, **characterised in that** the teeth (10) are arranged in rows (20), such that a constant spacing D, which is between 1 mm and 2 mm, is formed between the teeth (10) of adjacent rows (20) when the angular position of the tooth flanks (24, 25) remains the same, and the angular position of the teeth (10) coincides with the direction of the rows (20).

4. Opening cylinder according to claim 1 or 2, **characterised in that** the opening cylinder (4) is designed such that the advancing tooth flanks (34) of their teeth (32) in each case form an acute angle λ with the direction of the rows (35) of teeth (32).

5. Opening cylinder according to any one of claims 1 to 4, **characterised in that** the teeth (32) are part of a one-piece trimming ring (16).

6. Opening cylinder according to any one of claims 1 to 4, **characterised in that** the teeth (32) are part of a saw tooth wire (30) which is applied onto the basic body of the opening cylinder (4).

7. Saw tooth wire for opening cylinders according to claim 6, **characterised in that** a tooth flank (34) of the teeth (32) of the saw tooth wire (30) in each case forms an acute angle λ of at least 0.5° and at most 2.5° with the longitudinal direction of the saw tooth wire (30).

8. Saw tooth wire according to claim 7, **characterised in that** the angular position of the tooth flank (34) of the tooth (32) is produced by shaping the saw tooth wire (30).

9. Saw tooth wire according to claim 7, **characterised in that** the angular position of the tooth flank (34) of the tooth (32) is produced by material removal.

## Revendications

1. Cylindre d'ouverture destiné à des métiers de filature à rotors et comportant, sur son pourtour, une multiplicité de dents (10) agencées en ligne avec étendue spiroïdale continue, et orientées de façon telle que leurs flancs d'attaque (24, 25) forment respectivement un angle aigu, dans la direction de rotation, avec une circonférence dudit cylindre d'ouverture qui est décrite par la trajectoire de révolution de la dent,
**caractérisé par le fait**
**que** l'angle aigu κ mesure au minimum 1° et, au maximum, 2,5° par rapport à la direction de rotation dudit cylindre d'ouverture (4).

2. Cylindre d'ouverture selon la revendication 1, **caractérisé par le fait que** l'angle κ mesure 1,5° au minimum et 2° au maximum.

3. Cylindre d'ouverture selon l'une des revendications 1 à 2, **caractérisé par le fait que** les dents (10) sont disposées en des rangées (20) propres à donner naissance à un espacement constant D, compris entre 1 mm et 2 mm, entre les dents (10) de rangées (20) voisines, moyennant une position angulaire constante des flancs (24, 25) desdites dents, et de façon que ladite position angulaire desdites dents (10) coïncide avec la direction desdites rangées (20).

4. Cylindre d'ouverture selon la revendication 1 ou 2, **caractérisé par le fait que** ledit cylindre d'ouverture (4) est réalisé de telle sorte que les flancs d'attaque (34) de ses dents (32) décrivent, respectivement, un angle aigu λ avec la direction des rangées (35) desdites dents (32).

5. Cylindre d'ouverture selon l'une des revendications 1 à 4, **caractérisé par le fait que** les dents (32) font partie d'un anneau monobloc de garniture (16).

6. Cylindre d'ouverture selon l'une des revendications 1 à 4, **caractérisé par le fait que** les dents (32) font partie d'un fil métallique (30) à dents de scie qui est implanté sur le corps de base dudit cylindre d'ouverture (4).

7. Fil métallique à dents de scie pour cylindres d'ouverture conformes à la revendication 6, **caractérisé par le fait qu'**un flanc (34) des dents (32) dudit fil métallique (30) à dents de scie forme, respectivement, un angle aigu λ de 0,5° au minimum, et de 2,5° au maximum, avec la direction longitudinale dudit fil métallique (30) à dents de scie.

8. Fil métallique à dents de scie selon la revendication 7, **caractérisé par le fait que** la position angulaire du flanc (34) de la dent (32) est obtenue ou fabriquée par déformation dudit fil métallique (30) à dents de scie.

9. Fil métallique à dents de scie selon la revendication 7, **caractérisé par le fait que** la position angulaire du flanc (34) de la dent (32) est obtenue ou fabriquée par enlèvement de matière.
